# EUROPÄISCHE PATENTSCHRIFT

(11) **EP 0 401 471 B1**
(45) Veröffentlichungstag und Bekanntmachung des Hinweises auf die Patenterteilung: **01.04.1992**
(21) Anmeldenummer: 90104168.1
(22) Anmeldetag: 03.03.1990
(51) Int. Cl.: F02M 35/02, B01D 46/24

(54) **Ansaugluftfilter für Brennkraftmaschinen**
Intake air filter for combustion engines
Filtre à air d'aspiration pour moteurs à combustion

(30) Priorität: 06.06.1989 DE 3918347
(43) Veröffentlichungstag der Anmeldung: 12.12.1990
(73) Patentinhaber: FILTERWERK MANN & HUMMEL GMBH, D-71631 Ludwigsburg (DE)
(72) Erfinder: Ernst, Volker, D-7123 Sachsenheim 1 (DE); Klotz, Arthur, D-7148 Remseck 5 (DE); Leipelt, Rudolf, D-7142 Marbach (DE)
(74) Vertreter: Voth, Gerhard, Dipl.-Ing.

(56) Entgegenhaltungen:
- FR-A- 2 418 341
- US-A- 1 875 427
- US-A- 3 442 067
- US-A- 3 508 383
- US-A- 4 006 000
- PATENT ABSTRACTS OF JAPAN vol. 9, no. 124 (M-383)(1847) 29 Mai 1985, & JP-A-60 8460 (HONDA) 17 Januar 1985,

## Beschreibung

Die Erfindung betrifft ein Ansaugluftfilter für Brennkraftmaschinen nach dem Oberbegriff des Anspruchs 1. Aus der US-PS 4 006 000 ist ein derartiger Luftfilter bekannt zur Ansaugluftfilterung mit einem im wesentlichen zylindrischen Gehäuse, welches einen Rohlufteinlaß aufweist, der tangential am Gehäuse angeordnet ist und wobei sich in diesem Gehäuse ein Filtereinsatz befindet, der radial durchströmt wird.

Das Gehäuse selbst ist über einen Bajonettverschluß an einen zylinderförmigen Ansaugluftsammler anschließbar. In diesem Ansaugluftsammler befindet sich eine Sicherheitspatrone, die bei einem Wechsel des Filtereinsatzes ein Eindringen von Schmutz und Staub in den Ansaugluftstutzen vermeiden soll. Eine Abdichtung zwischen der Sicherheitspatrone und dem Filtereinsatz erfolgt dadurch, daß nach dem Einrasten des Bajonettverschlusses eine axiale Verschiebung des Filtereinsatzes in Richtung der Sicherheitspatrone erfolgt, durch welche die Stirnseite des Filtereinsatzes an der Stirnseite der Sicherheitspatrone zur Anlage kommt. Diese axiale Verschiebung wird mit einer an der Stirnwand des Gehäuses angeordneten Verstellschraube vorgenommen, die eine axiale Bewegung auf die Endscheibe des Filtereinsatzes ausübt. Ein Nachteil dieser bekannten Einrichtung besteht darin, daß zum Ein- und Ausbauen des Filtereinsatzes ein sehr großer Freiraum um das Gehäuse vorhanden sein muß. Zunächst muß, um den Bajonettverschluß zu lösen, eine gewisse axiale Beweglichkeit möglich sein. Zum anderen ist das erforderliche Drehen der Einstellschraube zum axialen Verschieben des Filtereinsatzes nur möglich, wenn im Bereich dieser Einstellschraube genügend Platz zur manuellen Bedienbarkeit vorgesehen ist. Diese Art von Aufbau des Ansaugluftfilters ist daher dort nicht geeignet, wo beengte Platzverhältnisse vorzufinden sind.

Der Erfindung liegt deshalb die Aufgabe zugrunde, ein Ansaugluftfilter für Brennkraftmaschinen zu schaffen, das auch unter beengten Platzverhältnissen in einfacher Weise ein Auswechseln des Filtereinsatzes ermöglicht.

Diese Aufgabe wird ausgehend von dem Oberbegriff des Hauptanspruchs durch dessen kennzeichnende Merkmale gelöst.

Ein wesentlicher Vorteil dieser Lösung ist darin zu sehen, daß eine axiale Bewegung des Gehäuses beim Ein- bzw. Ausbauen nicht erforderlich ist. Beim Anschließen des Gehäuses an ein entsprechendes Anlageteil wird das Gehäuse von oben her in eine Richtung, die im wesentlichen parallel zu der Dichtfläche an dem Anlageteil verläuft, eingeführt und zur Vermeidung einer Scherbewegung, die beim Einführen des Gehäuses auf das Dichtelement wirken könnte, dieses Gehäuse von dem Anlageteil unter einem geringfügigen Achsflucht-Winkel abgespreizt. Diese Abspreizung erfolgt bis zu der Position, an welcher sich das Dichtelement und die Dichtfläche konzentrisch gegenüberstehen.

In dieser Position ist ein Kippen des Gehäuses und anschließendes Anklammern an das Anlageteil möglich.

Es hat sich gezeigt, daß diese Art des Einbaus ein sehr geringen zusätzlichen Freiraum um das Gehäuse herum beansprucht und damit die kompakte und platzsparende Bauweise bei Brennkraftmaschinen unterstützt.

Gemäß einer Weiterbildung der Erfindung ist ein topfförmiges Gehäuse vorgesehen, wobei die Rohluft radial eine Filterpatrone durchströmt. Diese Filterpatrone trägt an ihrer dem Anlageteil zugewandten ringförmigen Endscheibe das Dichtelement in Form eines Dichtringes. Diese ringförmige Endscheibe kann weiterhin noch mit Leitschaufeln versehen sein. Damit wird ein Axialzyklon gebildet, welches die Staubabscheidung verbessert.

Zur Führung der bei dem Ein- bzw. Ausbau erforderlichen Bewegung des Gehäusess sind an dem Anlageteil zwei Gleitführungen vorgesehen. Das Gehäuse weist zwei Gleitschuhe auf, die beim Einführen des Gehäuses in den Anschlußbereich des Anlageteils in den Gleitführungen entlanggeführt und in die entsprechende Position gebracht werden. Die Gleitführungen sind dabei so ausgebildet, daß die Gleitschuhe in der korrekten Position einen genau definierten Drehpunkt für das Gehäuse vorgeben, so daß ein Verkanten oder Verschieben des Gehäuses beim Anschließen an das Anlageteil nicht möglich ist.

Eine besonders vorteilhafte Ausgestaltung der Erfindung besteht darin, daß am Gehäuse zwei Abstandshalter vorgesehen sind. Diese zwei Abstandshalter sind außerhalb des Dichtbereiches des Gehäuses angeordnet und stabilisieren die Einführungsbewegung des Gehäuses in die Anschlußposition. Wird die Distanz zwischen Abstandshalter und Gleitschuhen möglichst groß gewählt, dann besteht auch hier keine Gefahr einer undefinierten Kippbewegung. Das Gehäuse ist damit beim Ein- und Ausbauen in allen Richtungen zwangsgeführt, so daß weder ein unkorrektes Anschließen des Gehäuses an das Anlageteil noch ein Beschädigen des Dichtringes möglich ist.

Zur leichteren Handhabung ist in einer weiteren Ausgestaltung der Erfindung vorgesehen, an das Gehäuse einen Haltegriff anzuordnen. Dieser kann zur optischen Unterstützung der Positionierung des Gehäuses eine Zentriernase aufweisen, die zwischen Zentrierflächen eingefügt wird.

Weiterbildungsgemäß ist in dem Anlageteil eine Sicherheitspatrone angeordnet. Diese Sicherheitspatrone verhindert das Eindringen von Staub bzw. Schmutz in den Reinluftbereich bei einem Wechsel der Filterpatrone. Die Endscheibe der Sicherheitspatrone bildet dabei vorteilhafterweise die Dichtfläche, an welcher der Dichtring der Filterpatrone angelegt wird.

Ist eine Positionierung des Gehäuses nach dem Wechsel der Filterpatrone erfolgt, dann muß das Gehäuse an dem Anlageteil befestigt werden. Dies geschieht dadurch, daß die Gleitschuhe sich an der Gleitführung abstützen und damit gleichzeitig die Funktion einer Haltevorrichtung ausüben. Es ist daher ausreichend, wenn auf der den Gleitschuhen gegenüberliegenden Seite ein oder zwei Hakenverschlüsse angebracht sind, so daß damit drei bzw. vier Haltevorrichtungen am Umfang des Gehäuses gebildet werden.

Aus dem DE-GM 16 65 873 ist beispielsweise ein Hakenverschluß in Verbindung mit einer Haltelasche bekannt. Bei dieser Anordnung besteht jedoch die Gefahr, daß die miteinander zu verbindenden Teile gegeneinander verdreht befestigt werden und damit die Verbindungselemente nicht mehr exakt zueinander liegen. Dies beeinträchtigt jedoch die Funktion dieser Verbindungselemente.

Die Erfindung wird nachfolgend anhand eines Ausführungsbeispiels näher erläutert. Es zeigt
Figur 1 die Prinzipskizze eines Ansaugluftfilters in der Einbauphase,
Figur 2 ein Ansaugluftfilter in der Einbaustellung,
Figur 3 eine Draufsicht auf die linke Gehäusehälfte des Ansaugluftfilters.

Das Ansaugluftfilter gemäß Figur 1 besteht im wesentlichen aus zwei Elementen. Ein Gehäuseteil bzw. Anlageteil 10 ist fest an einer Montagewand 11 angeordnet. An dieses Gehäuseteil 10 ist das Gehäuse 12, in welches eine austauschbare Filterpatrone 13 einsteckbar ist, befestigbar. Für das gesamte Ansaugluftfilter ist ein bestimmter Einbauraum vorgegeben, der durch die gestrichelt dargestellte Linie 43 begrenzt wird. Innerhalb des Gehäuseteils 10 befindet sich eine Sicherheitspatrone 15. Diese Sicherheitspatrone verhindert beim Austauschen der Filterpatrone 13 das Eindringen von Schmutz in die Ansaugluftseite. Sowohl das Gehäuseteil 10 als auch das Gehäuse 12 sind topfförmig ausgebildet.

Die im nachfolgenden beschriebenen Teile, welche das Anfügen des Gehäuses 12 an das Gehäuseteil 10 unterstützen und absichern, sind außerhalb des äußeren Durchmessers des Topfes angeordnet und beeinträchtigen deshalb nicht die innerhalb des Topfes vorgesehenen Luftwege. Ein erstes Führungs- und Befestigungselement für das Gehäuse 12 ist eine Gleitführung 16. Diese Gleitführung 16 hat eine trichterförmige Form und ist unmittelbar mit dem Gehäuseteil 10 verbunden. Zweckmäßigerweise ist das Gehäuseteil 10 ein Kunststoffspritzgußteil, welches die Gleitführung mit einschließt. Das Gehäuse 12, welches ebenfalls ein Kunststoffspritzgußteil ist, ist mit einem Gleitschuh 17 versehen. Dieser Gleitschuh hat beim Einfügen des Gehäuses 12 an das Gehäuseteil 10 zunächst die Aufgabe, in Verbindung mit der Gleitführung 16 die Bewegung des Gehäuses 12 zu begrenzen und anschließend die Endlage, d. h. die endgültige Position, in welcher das Gehäuse 12 befestigt werden kann, vorzugeben. Außerdem dient dieser Gleitschuh als Befestigungselement, d. h. die axiale Sicherung des Gehäuses 12 im eingebauten Zustand wird durch den Gleitschuh übernommen.

Zwischen der Filterpatrone 13 und der Sicherheitspatrone 15 ist an deren gegenüberliegenden Stirnseiten eine Abdichtung vorzunehmen. Diese Abdichtung erfolgt mittels eines an der Endscheibe 18 der Filterpatrone 13 angeordneten Dichtringes 19. Beim Einsetzen des Gehäuses 12 an das Gehäuseteil 10 besteht die Gefahr, daß dieser Dichtring 19 an der Sicherheitspatrone oder an Stirnflächen von Wandungen des Gehäuseteils 10 entlangstreift und dabei eine Beschädigung oder Zerstörung des Dichtrings 19 durch Scherkräfte auftritt. Außerdem besteht die Gefahr, daß beim Aufbringen der Dichtungspressung der Dichtring selbst und die Dichtfläche unter Erzeugung von Abrieb seitlich gegeneinander verschoben werden. Auch dadurch kann der Dichtring beschädigt werden oder sich vom Filtereinsatz lösen.

Um einen Kontakt des Dichtringes 19 mit irgendwelchen Teilen während der Einbauphase zu vermeiden, trägt das Gehäuse 12 einen Abstandshalter in Form einer Nase 20. Diese Nase stützt sich auf einer Gleitfläche bzw. Stützfläche 21 ab und bewirkt damit eine Abspreizung des Gehäuses 12 von dem Gehäuseteil 10. Erst wenn das Gehäuse 12 sich in seiner richtigen Position, d. h. in der Einbaulage befindet, können beide Teile zusammengefügt werden. Hierzu ist an dem Gehäuseteil 10 eine Ausnehmung 22 vorgesehen, in welche die Nase 20 eintaucht und damit ein Aufeinandertreffen der Dichtflächen ermöglicht. Zur Handhabung des Gehäuses 12 ist ein Griff 23 vorgesehen. Im Bereich dieses Griffes befinden sich zwei Hakenverschlüsse, mit welchen das Gehäuse 12 an dem Gehäuseteil 10 befestigt wird.

Eine detailliertere Darstellung des gesamten Ansaugluftfilters zeigt Figur 2. In dieser Zeichnung ist das Gehäuse 12 im eingebauten Zustand gezeigt. Diese Figur zeigt außerdem den Strömungsverlauf der Ansaugluft. Diese wird über den Ansaugluftstutzen 24 einer ringförmigen Kammer 25 in dem Gehäuseteil 10 zugeführt. Von dieser ringförmigen Kammer aus strömt die Ansaugluft durch Leitschaufeln 26 in einen Rohluftraum 27. Aufgrund des durch die Leitschaufeln entstehenden Dralls findet in diesem Raum eine Grobstaubabscheidung statt. Der Staub kann durch die Entnahmeöffnung 28 abgeführt werden. Die Ansaugluft durchströmt die Filterpatrone 13 in radialer Richtung von außen nach innen und anschließend die Sicherheitspatrone 15 von innen nach außen und gelangt über eine ringförmige Kammer 29 zu der Ausgangsseite des Filters mit dem Anschlußstutzen 30.

Die Sicherheitspatrone 15 ist über ihre Endscheibe 31 an der Zwischenwand 32 des Gehäuseteils 10 verschraubt. Diese Endscheibe 31 trägt ferner einen Dichtring 33. Damit wird ein zuverlässiges Abdichten der Reinluftseite auch bei abgenommenem Gehäuse 12 gewährleistet. Wie in dieser Figur gezeigt, liegt der Gleitschuh 17 an der Kontaktstelle 34 an der Gleitführung 16 an. Damit ist im eingebauten Zustand gewährleistet, daß ein sicheres und wirksames Anschließen des Gehäuses 12 an das Gehäuseteil 10 im Bereich der Gleitführungen erfolgt. Wesentlich ist hierbei auch, daß beim Abnehmen oder Anbringen des Gehäuses 12 sich der Gleitschuh 17 um den Drehpunkt 35 bewegt. Dies bedeutet, daß beim Abnehmen des Gehäuses 12 zunächst der Gleitschuh 17 sich an der Kontaktstelle 34 nach unten bewegt und erst wenn der Dichtring 19 von der Endscheibe der Sicherheitspatrone 15 abgehoben ist, ein Herausgleiten des Gleitschuhs aus der Gleitführung möglich ist. Durch die Lage dieses Drehpunkts 35 in der Dichtebene wird gewährleistet, daß durch das Kippen des Gehäuses 12 keine Scherbewegung auf den Dichtring 19 erfolgt.

Wie schon erwähnt, ist es vorteilhaft, zwei Gleitführungen und zwei Abstandselemente vorzusehen, so daß beim Anfügen des Gehäuses 12 an das Gehäuseteil 10 eine bessere Führung gewährleistet ist.

Die Figur 3, welche eine Draufsicht auf die linke Gehäusehälfte und damit auf das Gehäuseteil 10 zeigt, macht erkenntlich, daß zwei Gleitführungen im unteren Bereich des Gehäuseteils 10 angeordnet sind. Es sind weiterhin die Gleitflächen 21 dargestellt, auf denen die Nasen 20, die hier nicht sichtbar sind, entlang gleiten, bis sie in die Ausnehmungen 22 eingreifen. Die räumliche Anordnung der Gleitführung 16 und der Gleitflächen 21 in der dargestellten Weise zeigt, daß beim Einbau des Gehäuses 12 ein sicheres Abspreizen dieses Gehäuses durch die Nasen gewährleistet ist.

Das Gehäuseteil 10 ist mittels der Schrauben 36, 37, 38 an der Montagewand befestigt. In dieser Figur sind auch die beiden Laschen 39, 40 zu erkennen, an welche federnde Hakenverschlüsse angreifen und das sichere Anflanschen des Gehäuses 12 an das Gehäuseteil 10 bewirken.

Auf der Oberseite des Gehäuseteils 10 befinden sich zwei Zentrierflächen 41. Zwischen diese Zentrierflächen 41 greift eine an dem Griff 23 angebrachte Nase 42 ein. Diese Nase 42 ist in Figur 2 und Figur 1 dargestellt. Diese zusätzliche Zentrierung bietet eine weitere Sicherheit dafür, daß das Gehäuse 12 in die richtige Winkellage zu dem Gehäuseteil 10 gebracht wird. Gleichzeitig ist die Nase 42 in Verbindung mit den Zentrierflächen 41 ein Mittel zur visuellen Kontrolle der richtigen Lage der Teile zueinander.

## Patentansprüche

1. Ansaugluftfilter für Brennkraftmaschinen mit einem in einem Gehäuse (12) angeordneten Filtereinsatz (13), wobei das Gehäuse einen Rohlufteinlaß und eine öffnung zum Einführen des Filtereinsatzes aufweist, und wobei der Filtereinsatz parallel zu der Ebene der öffnung eine Dichtfläche aufweist, welche an einer, an einem Anlageteil (10) angeordneten Dichtfläche unter Zwischenschaltung eines Dichtelements (19) angelegbar ist und Haltevorrichtungen zur Befestigung des Gehäuses an dem Anlageteil vorgesehen sind, dadurch gekennzeichnet, daß zum Positionieren des Gehäuses (12) an dem Anlageteil (10) wenigstens eine Gleitführung (16) an dem Anlageteil (10) und wenigstens ein mit der Gleitführung (16) zusammenwirkender an dem Gehäuse (12) angeordneter Gleitschuh (17) vorgesehen ist, und daß das Gehäuse (12) einen auf das Anlageteil (10) gerichteten Abstandhalter (20) aufweist, welcher sich auf einer auf dem Anlageteil (10) angeordneten Stützfläche (21) abstützt und eine Ausnehmung (22) an dem Anlageteil (10) für den Abstandshalter (20) vorgesehen ist, die bei einer korrekten Lage der beiden Dichtflächen zueinander den Abstandshalter (20) aufnimmt und eine Abdichtung der beiden Dichtflächen zueinander mittels des Dichtelements (19) ermöglicht.

2. Ansaugluftfilter nach Anspruch 1, dadurch gekennzeichnet, daß das Gehäuse (12) topfförmig ausgebildet ist und der Filtereinsatz eine Filterpatrone (13) ist, welche über die Umfangsfläche mit Rohluft beaufschlagt wird, wobei die Reinluft im Innern der Filterpatrone (13) austritt, und an der dem Anlageteil (10) zugewandten Stirnseite der Filterpatrone (13) das Dichtelement in Form eines Dichtrings (19) angeordnet ist.

3. Ansaugluftfilter nach Anspruch 2, dadurch gekennzeichnet, daß wenigstens zwei Gleitführungen (16) und wenigstens zwei Gleitschuhe (17) außerhalb des Dichtbereichs an dem Anlageteil (10) bzw. an dem Gehäuse (12) derart angeordnet sind, daß die Führungen parallel zur Gleitrichtung verlaufen.

4. Ansaugluftfilter nach Anspruch 3, dadurch gekennzeichnet, daß am Gehäuse (12) zwei Abstandshalter (20) und am Anlageteil (10) zwei Stützflächen (21) sowie Ausnehmungen (22) vorgesehen sind, wobei sich diese Elemente außerhalb des Dichtbereichs des Gehäuses (12) und in einem möglichst großen Abstand zu den Gleitschuhen (17) befinden.

5. Ansaugluftfilter nach einem der vorhergehenden Ansprüche, dadurch gekennzeichnet, daß ein Griff (23) an dem Gehäuse vorgesehen ist und im Bereich des Griffs (23) eine Zentriernase (42) angeordnet ist, welche mit Zentrierflächen (41) auf dem Anlageteil (10) zusammenwirkt und die lagerichtige Anbringung des Gehäuses (12) an dem Anlageteil (10) unterstützt.

6. Ansaugluftfilter nach einem der vorhergehenden Ansprüche, dadurch gekennzeichnet, daß in dem Anlageteil (10) eine Sicherheitspatrone (15) angeordnet ist, wobei die anlageseitige Dichtfläche durch die ringförmige Endscheibe (31) der Sicherheitspatrone (15) gebildet wird.

7. Ansaugluftfilter nach einem der vorhergehenden Ansprüche, dadurch gekennzeichnet, daß die Endscheibe (18) der Filterpatrone (13) mit Leitschaufeln (26) versehen ist zur Bildung eines Zyklons.

8. Ansaugluftfilter nach einem der vorhergehenden Ansprüche, dadurch gekennzeichnet, daß der Gleitschuh (17) in der Position, in der die korrekte Lage der beiden Dichtflächen (19, 31) zueinander erreicht ist, sich an der Gleitführung (16) derart abstützt, daß diese Abstützung gleichzeitig die Funktion des Befestigens des Gehäuses (12) an dem Anlageteil (10) im Bereich dieser Gleitführung (16) übernimmt.

9. Ansaugluftfilter nach Anspruch 7, dadurch gekennzeichnet, daß wenigstens eine weitere Befestigungsvorrichtung vorgesehen ist, welche als federnder Hakenverschluß ausgebildet ist.

## Claims

1. Intake air filter for internal combustion engines, including a filter insert (13), which is disposed in a housing (12), the housing being provided with an unfiltered air inlet and an opening for the introduction of the filter insert, and the filter insert being provided with a sealing face parallel to the plane of the opening, which sealing face is abuttable against a sealing face disposed on a bearing member (10) through the intermediary of a sealing element (19), and retaining means are provided for securing the housing on the bearing member, characterised in that, in order to position the housing (12) on the bearing member (10), at least one slidable guide means (16) is provided on the bearing member (10), and at least one slidable shoe (17) is provided, which co-operates with the slidable guide means (16) and is disposed on the housing (12), and in that the housing (12) is provided with a spacer member (20), which is orientated towards the bearing member (10) and is supported on a supporting face (21), which is disposed on the bearing member (10), and a recess (22) is provided in the bearing member (10) for the spacer member (20), which recess accommodates the spacer member (20) when the two sealing faces are correctly positioned relative to each other, and which recess permits the two sealing faces to be sealed relative to each other by means of the sealing element (19).

2. Intake air filter according to claim 1, characterised in that the housing (12) has a cup-shaped configuration, and the filter insert is a filter cartridge (13), which has unfiltered air flowing over the peripheral area, the filtered air emerging in the interior of the filter cartridge (13), and the sealing element, in the form of a sealing ring (19), being disposed on the end face of the filter cartridge (13) facing the bearing member (10).

3. Intake air filter according to claim 2, characterised in that at least two slidable guide means (16) and at least two slidable shoes (17) are disposed, externally of the sealing region, on the bearing member (10) and on the housing (12) respectively in such a manner that the guide means extend parallel to the sliding direction.

4. Intake air filter according to claim 3, characterised in that two spacer members (20) are provided on the housing (12), and two supporting faces (21) and recesses (22) are provided on the bearing member (10), these component parts being situated externally of the sealing region of the housing (12) and at as large a spacing as possible from the slidable shoes (17).

5. Intake air filter according to one of the preceding claims, characterised in that a handle (23) is provided on the housing, and a centering projection member (42) is disposed in the region of the handle (23), which projection member co-operates with centering faces (41) on the bearing member (10) and assists in the mounting of the housing (12) at the correct location on the bearing member (10).

6. Intake air filter according to one of the preceding claims, characterised in that a safety cartridge (15) is disposed in the bearing member (10), the sealing face at the abutment end being formed by the annular end plate (31) of the safety cartridge (15).

7. Intake air filter according to one of the preceding claims, characterised in that the end plate (18) of the filter cartridge (13) is provided with guide vanes (26) for the formation of cyclone flow.

8. Intake air filter according to one of the preceding claims, characterised in that, in the position in which the correct location of the two sealing faces (19, 31) relative to each other is reached, the slidable shoe (17) is supported on the slidable guide means (16) in such a manner that such support simultaneously assumes the function of securing the housing (12) on the bearing member (10) in the region of this slidable guide means (16).

9. Intake air filter according to claim 7, characterised in that at least one additional securing means is provided, which is in the form of a resilient hook-type closure.

## Revendications

1. Filtre à air d'aspiration pour moteur à combustion interne, avec une garniture de filtre (13) disposé dans un boîtier (12), le boîtier comportant une admission pour l'air brut et une ouverture pour l'introduction de la garniture de filtre, et ou la garniture de filtre comporte parallèlement au plan de l'ouverture une surface d'étanchéité, qui est susceptible de s'appuyer sur une surface d'étanchéité placée sur une pièce d'appui (10) avec un élément d'étanchéité (19) intercalé et des éléments de maintien étant prévus pour la fixation du boîtier sur la pièce d'appui, filtre caractérisé en ce que, pour le positionnement du boîtier (12) sur la pièce d'appui (10), il est prévu au moins une glissière (16) sur la pièce d'appui (10) et au moins un patin (17) sur le boîtier, agissant conjointement avec la glissière (16), et en ce que le boîtier (12) comporte un écarteur (20) orienté vers la pièce d'appui (20), qui s'appuie sur une surface d'appui (21) placée sur la pièce d'appui (10), et qu'il est prévu sur la pièce d'appui (10) pour l'écarteur (20) un évidement (22) qui, pour une position correcte des deux surfaces d'étanchéité l'une par rapport à l'autre, reçoit l'écarteur (20) et permet une étanchéité des deux surfaces d'étanchéité l'une par rapport à l'autre au moyen de l'élément d'étanchéité (19).

2. Filtre à air d'aspiration selon la revendication 1, caractérisée en ce que le boîtier (12) est constitué en forme de pot et que la garniture de filtre est une cartouche de filtre (13) alimentée à sa périphérie par l'air brut, l'air épuré sortant par l'intérieur de la cartouche de filtre (13), et sur laquelle un élément d'étanchéité, sous forme d'anneau d'étanchéité (19), est placé sur la face frontale de la cartouche de filtre (13) tournée vers la surface d'appui (10).

3. Filtre à air d'aspiration selon la revendication 2, caractérisé en ce qu'au moins deux glissières (16) et au moins deux patins (17) sont disposés respectivement sur la pièce d'appui (10) ou sur le boîtier, en dehors de la zone d'étanchéité, de telle sorte que les glissières s'étendent parallèlement à la direction de glissement.

4. Filtre à air d'aspiration selon la revendication 3, caractérisé en ce qu'il est prévu sur le boîtier (12) deux écarteurs (20) et sur la pièce d'appui (10) deux surfaces d'appui (21) ainsi que des évidements (22), ces éléments se trouvant au dehors de la zone d'étanchéité du boîtier (12) et à la plus grande distance possible des patins (17).

5. Filtre à air d'aspiration selon l'une des revendications précédentes, caractérisé en ce qu'il est prévu une poignée (23) sur le boîtier et qu'il est placé au voisinage de la poignée un nez de centrage (42) qui agit conjointement avec des surfaces de centrage (41) sur la pièce d'appui (10) et aide au positionnement correct du boîtier (12) sur la pièce d'appui (10).

6. Filtre à air d'aspiration selon l'une des revendications précédentes, caractérisé en ce qu'une cartouche de sécurité (15) est placée dans la pièce d'appui (10), la surface d'étanchéité du côté de la pièce d'appui étant constituée par un disque d'extrémité annulaire (31) de la cartouche de sécurité (15).

7. Filtre à air d'aspiration selon l'une des revendications précédentes, caractérisé en ce que le disque d'extrémité (18) de la cartouche de sécurité (13) est munie d'ailettes de guidage (26) en forme d'un cyclone.

8. Filtre à air d'aspiration selon l'une des revendications précédentes caractérisé en ce que le patin (17), dans la position où l'on atteint le positionnement correct des deux surfaces d'étanchéité (19, 31) l'une par rapport à l'autre, s'appuie sur la glissière (16) de façon telle que cet appui assure en même temps le maintien du boîtier sur la pièce d'appui (10) dans la zone de cette glissière (16).

9. Filtre à air d'aspiration selon la revendication 7, caractérisé en ce qu'il est prévu au moins un autre dispositif de fixation, constitué par une fermeture élastique à crochet.
